# EUROPÄISCHE PATENTSCHRIFT

(11) **EP 1 268 999 B1**
(45) Veröffentlichungstag und Bekanntmachung des Hinweises auf die Patenterteilung: **02.11.2005**
(21) Anmeldenummer: 01909484.6
(22) Anmeldetag: 17.01.2001
(51) Int. Cl.: F02D 41/20, F02D 41/38, F02D 41/22, F02M 63/02, F02M 51/06

(54) **VERFAHREN ZUR BESTIMMUNG DES RAILDRUCKS EINES EINSPRITZVENTILS MIT EINEM PIEZOELEKTRISCHEN AKTOR**
METHOD FOR DETERMINING THE RAIL PRESSURE OF AN INJECTION VALVE HAVING AN PIEZOELECTRIC ACTUATOR
PROCEDE DE DETERMINATION DE LA PRESSION DE RAMPE D'UNE SOUPAPE D'INJECTION COMPRENANT UN ACTIONNEUR PIEZO-ELECTRIQUE

(30) Priorität: 24.03.2000 DE 10014737
(43) Veröffentlichungstag der Anmeldung: 02.01.2003
(73) Patentinhaber: ROBERT BOSCH GMBH, 70442 Stuttgart (DE)
(72) Erfinder: RUEGER, Johannes-Joerg, 71665 Vaihingen/Enz (DE)
(86) Internationale Anmeldenummer: PCT/DE2001/000175
(87) Internationale Veröffentlichungsnummer: WO 2001/073282

(56) Entgegenhaltungen:
- EP-A- 0 971 119
- US-A- 4 045 687
- US-A- 5 168 192
- PATENT ABSTRACTS OF JAPAN vol. 013, no. 405 (M-868), 7. September 1989 (1989-09-07) & JP 01 147142 A (TOYOTA MOTOR CORP), 8. Juni 1989 (1989-06-08)

## Beschreibung

### Stand der Technik

Die Erfindung geht aus von einem Verfahren zur Bestimmung des Raildrucks eines Einspritzventils mit einem spannungsgesteuerten piezoelektrischen Aktor nach der Gattung des Hauptanspruchs. Es ist schon bekannt, bei einem Einspritzventil mit einem piezoelektrischen Aktor die Bewegung der Düsennadel nicht direkt, sondern über einen hydraulischen Koppler anzusteuern. Eine Aufgabe des Kopplers ist, den Hub eines Steuerventils zu verstärken. Für eine korrekte Funktion muß der hydraulische Koppler jedoch vollständig gefüllt sein, zumal bei jeder Ansteuerung des piezoelektrischen Aktors ein Teil der Flüssigkeit durch Leckspalte aus dem hydraulischen Koppler herausgedrückt wird. Die Wiederbefüllung erfolgt dabei in der Pause zwischen zwei Einspritzungen. Um im Hochdruckkanal eine vorbestimmte Flüssigkeitsmenge freizugeben, ist es erforderlich, daß der Druck im Hochdruckkanal bekannt ist. Dieser Druck wird in der Regel mit einem entsprechenden Sensor gemessen, der im Hochdruck-Leitungssystem (Common-Rail-System) an geeigneter Stelle angebracht ist. Dabei kann das Problem auftreten, daß bei Versagen des Drucksensors eine fehlerhafte Raildruckmessung erfolgt. Aufgrund der falschen Raildruckmessung ist dann nicht mehr gewährleistet, daß die vorgegebene Einspritzmenge tatsächlich freigegeben wird. Dies kann insbesondere bei einem Kraftfahrzeug mit einem Verbrennungsmotor kritisch sein, wenn die vorgesehene Kraftstoffmenge nicht eingespritzt wird. Dadurch kann es zu abrupten Funktionsstörungen und gegebenenfalls zum Stillstand des Verbrennungsmotors kommen. Andererseits können auch unerwünschte große Einspritzmengen auftreten.

### Vorteile der Erfindung

Das erfindungsgemäße Verfahren zur Bestimmung des Raildrucks eines Einspritzventils mit einem spannungsgesteuerten piezoelektrischen Aktor hat mit den kennzeichnenden Merkmalen des Hauptanspruchs demgegenüber den Vorteil, daß der Druck im Hochdruckkanal des Einspritzventils durch die Messung der induzierten Piezospannung zusätzlich gemessen werden. Dadurch liegt eine redundante Druckmessung vor, mit der der Meßwert des Drucksensors überwacht werden kann.

Durch die in den abhängigen Ansprüchen aufgeführten Maßnahmen sind vorteilhafte Weiterbildungen und Verbesserungen des im Hauptanspruch angegebenen Verfahrens möglich. Besonders vorteilhaft ist, daß mittels eines einfachen Algorithmus, beispielsweise in Form einer Geradengleichung oder einer Tabelle aus der gemessenen Piezospannung auf den vorherrschenden Raildruck geschlossen werden kann. Man erhält so eine dem Raildruck zugeordnete elektrische Kenngröße, die von der Elektronik leicht weiterverarbeitet werden kann.

Durch Vergleich des berechneten Raildrucks mit dem Meßwert des Drucksensors kann auf einfache Weise das ordnungsgemäße Funktionieren des Drucksensors überwacht werden. Fällt der Drucksensor beispielsweise durch einen Leitungsbruch oder Fehler aus, dann kann der redundante Meßwert für einen Notbetrieb zur Aufrechterhaltung der Funktion des Verbrennungsmotors herangezogen werden.

Im Fehlerfall ist es vorteilhaft, die gemessenen Spannungswerte oder den Druckwert zu speichern, so daß zu einem späteren Zeitpunkt der Vorgang rekonstruiert werden kann. Dies ist insbesondere für einen Verbrennungsmotor mit einem Common-Rail-Einspritzsystem wichtig, um die Betriebszuverlässigkeit zu gewährleisten.

### Zeichnung

Ein Ausführungsbeispiel der Erfindung ist in der Zeichnung dargestellt und in der nachfolgenden Beschreibung näher erläutert.
Figur 1 zeigt eine schematische Darstellung eines Einspritzventils mit einem piezoelektrischen Aktor,
Figur 2 zeigt ein Zuordnungsdiagramm,
Figur 3 zeigt ein Spannungsdiagramm und
Figur 4 zeigt ein Blockschaltbild.

### Beschreibung

Figur 1 zeigt in schematischer Darstellung ein Einspritzventil 1 mit einer zentralen Bohrung. Im oberen Teil der Bohrung ist ein piezoelektrischer Aktor 2 eingebracht, an dessen unteres Ende ein Stellkolben 3 befestigt ist. Der Stellkolben 3 schließt nach oben hin einen hydraulischen Koppler 4 ab, der nach unten eine Öffnung mit einem Verbindungskanal zu einem ersten Sitz aufweist und in dem ein Steuerventil 5 mit einem Verschließglied 12 angeordnet ist. Das Verschließglied 12 ist dabei so ausgebildet, daß es den ersten Sitz 6 verschließt, wenn der Aktor 2 in Ruhephase ist, d. h. wenn an ihm keine Ansteuerspannung Uₐ angelegt wurde. Bei Betätigung des Aktors 2 durch Anlegen der Ansteuerspannung Uₐ an den Klemmen +, - betätigt der Aktor 2 den Stellkolben 3 und drückt über den hydraulischen Koppler 4 das Steuerventil 5 mit dem Verschließglied 12 in Richtung auf einen zweiten Sitz 7. Unterhalb des zweiten Sitzes 7 ist in einem entsprechenden Kanal eine Düsennadel 11 angeordnet, die den Auslauf für einen Hochdruckkanal 13, beispielsweise eines Common-Rail-Systems schließt oder öffnet, je nach dem, welche Ansteuerspannung Uₐ und welcher Druck P₁ im Hochdruckbereich anliegt. Der Hochdruck wird durch das einzuspritzende Medium, beispielsweise Kraftstoff für einen Verbrennungsmotor, über einen Zulauf 9 zugeführt. Über eine Zulaufdrossel 8 und eine Ablaufdrossel 10 wird die Zuflußmenge des Mediums in Richtung auf die Düsennadel 11 und den hydraulischen Koppler 4 gesteuert. Der hydraulische Koppler 4 hat dabei die Aufgabe, einerseits den Hub des Kolbens 5 zu verstärken und andererseits das Steuerventil 5 von der statischen Temperaturdehnung des Aktors 2 zu entkoppeln.

Die Dimensionierung des hydraulischen Kopplers 4 ist so ausgebildet, daß dieser mit einem aus dem Raildruck abgeleiteten Druck wiederbefüllt wird und zwar dann, wenn sich das Verschließglied 12 am ersten Sitz 6 befindet. Das kann beispielsweise als konstantes Übersetzungsverhältnis realisiert sein. Beträgt dieses Übersetzungsverhältnis beispielsweise 1:10, dann beträgt der Druck im hydraulischen Koppler 4 nur 1/10 des Raildrucks.

Im folgenden wird die Funktionsweise des Einspritzventils 1 näher erläutert. Bei jeder Ansteuerung des Aktors 2 wird der Stellkolben 3 in Richtung des hydraulischen Kopplers 4 bewegt. Dabei bewegt sich auch das Steuerventil 5 mit dem Verschließglied 12 in Richtung auf den zweiten Sitz 7 zu.

Über eine Leckspalte wird dabei ein Teil des im hydraulischen Koppler 4 befindlichen Mediums, beispielsweise der Kraftstoff herausgedrückt. Zwischen zwei Einspritzungen muß daher der hydraulische Koppler 4 wieder befüllt werden, um seine Funktionssicherheit zu erhalten. Ein nur teilweise befüllter oder leerer Koppler 4 bewirkt, daß die Düsennadel 11 den Hochdruckkanal 13 zur Einspritzung der vorgegebenen Flüssigkeitsmenge nicht freigeben kann, so daß Einspritzaussetzer entstehen können.

Wie schon erwähnt, herrscht im Zulaufkanal 9 ein hoher Druck, der beim Common-Rail-System beispielsweise zwischen 200 und 1600 bar beträgt. Dieser Druck wirkt gegen die Düsennadel 11 und hält sie gegen den Druck einer nicht dargestellten Feder geschlossen, so daß kein Kraftstoff austreten kann. Wird nun infolge der Ansteuerspannung Uₐ der Aktor 2 betätigt und damit das Verschlußglied 12 in Richtung des zweiten Sitzes bewegt, dann baut sich der Druck im Hochdruckbereich ab und die Düsennadel 11 gibt den Einspritzkanal frei. Nach dem Zurücknehmen der Ansteuerspannung Uₐ wird der hydraulische Koppler 4 wieder befüllt.

Für die Kraftstoffeinspritzung in einen Verbrennungsmotor, insbesondere bei der Direkteinspritzung muß die einzuspritzende Kraftstoffmenge in Abhängigkeit von den Motorbedingungen und Fahrbedingungen des Fahrzeugs festgelegt werden. Die Festlegung der Einspritzmenge muß bei jeder Betätigung der Düsennadel 11 möglichst genau erfolgen, um im Hinblick auf Abgasanforderungen, Verbrauchswerte und Leistungsspektrum eine optimale Verbrennung im Zylinder des Verbrennungsmotors zu erreichen. Daher wird üblicherweise mit einem Drucksensor, der an geeigneter Stelle im Hochdrucksystem der Common-Rail-Leitungen angeordnet ist, der aktuelle Druck gemessen und einer entsprechenden Steuereinheit als Meßwert zur Verfügung gestellt. Da dieser Drucksensor sehr zuverlässig arbeiten muß, wird erfindungsgemäß eine weitere Druckmessung durchgeführt, die zu der Messung des Drucksensors redundant ist. Diese zweite Druckmessung erfolgt über die im piezoelektrischen Aktor 2 induzierte Piezospannung, die durch den Druck im hydraulischen Koppler 4 entsteht und am Aktor 2 meßbar ist. Wegen der Tatsache, dass der Kopplerdruck bei vollständiger Befüllung eine Funktion des Raildrucks ist, läßt sich aus der induzierten Spannung auf den momentanen Raildruck schließen. Diese induzierte Spannung Uᵢ dient dabei als weiteres (redundantes) Meßsignal für den im Hochdruckkanal 13 herrschenden Druck. Für die Druckmessung erhält das Steuergerät nun zwei Meßwerte, durch die einerseits das Meßsignal des Drucksensors überwacht werden kann. Andererseits kann bei Ausfall des Drucksensors die induzierte Spannung Uᵢ verwendet werden, um einen Notlaufbetrieb des Verbrennungsmotors sicherzustellen.

Figur 2 zeigt ein Zuordnungsdiagramm, bei dem auf der Y-Achse die im Aktor 2 induzierte Spannung Uᵢ und auf der X-Achse der vom Drucksensor D gemessene Druck P₁ für das Hochdruck-Leitungssystem aufgetragen ist. Die Kurve Uᵢ = f(P₁) zeigt den Zusammenhang zwischen den beiden genannten Größen. Dargestellt ist eine Geradengleichung${\text{P}}_{\text{1}} {\text{= a ∗ U}}_{\text{i}} \text{+ b ,}$ wobei a die Steigung als Proportionalitätsfaktor und b ein Offse-Wert ist. Diese Kurve kann als Algorithmus alternativ zu einer Tabelle, die vorzugsweise empirisch ermittelt wurde, verwendet werden.

Figur 3 zeigt einen Ausschnitt aus einem typischen Spannungsdiagramm, bei dem die an den Aktorklemmen +, anliegende Spannung Uᵢ in Abhängigkeit von der Zeit aufgetragen ist. Zunächst ist der Koppler 4 bis zum Zeitpunkt t1 befüllt und die gemessene Spannung entspricht der durch den Kopplerdruck induzierten Spannung Ui.

Nach dem Zeitpunkt t1 erfolgt eine Ansteuerung, bei der Aktor zunächst geladen und zu einem späteren Zeitpunkt wieder vollständig entladen wird. Dabei entleert sich auch der Koppler 4 entsprechend. Auf Grund des Kopplerdrucks wird nun jedoch eine Spannung Ui indiziert. Diese steigt mit einem gewissen Gradienten an, da in diesem Zeitraum der Koppler 4 wiederbefüllt wird, bis er seine Sollbefüllung erreicht hat, d. h. bis der statische Kopplerdruck aufgebaut ist.

Zur Bestimmung des Hochdrucks erscheint es vorteilhaft, die induzierte Spannung Uᵢ zum Zeitpunkt t₁ zu messen. Aus diesem Meßwert ergibt sich dann gemäß des vorgenannten Algorithmus der entsprechende Hochdruck P₁, der mit dem Meßwert des Drucksensors D verglichen wird. Bei Abweichung zwischen dem gemessenen Hochdruck P₁ und dem Vergleichswert Uᵢ über einen vorgegebenen Schwellwert wird geprüft, ob ein Fehler im Hochdrucksystem selbst oder ein Fehler des Drucksensors D vorliegt. Im Falle eines Fehlers des Drucksensors D ist vorgesehen, den Druckwert aus der induzierten Spannung Uᵢ für die Bildung der Ansteuerspannung Uₐ zu verwenden. Mit dieser redundanten Messung ist es somit möglich, einen Notlaufbetrieb für die Kraftstoffeinspritzung in einem Verbrennungsmotor aufrechtzuerhalten.

Figur 4 zeigt ein Blockschaltbild zur Bildung des Druckwertes aus der Piezospannung Uᵢ, gemessen zum Zeitpunkt t1. In einer Umwandlung 40 ist der Algorithmus zur Umrechnung gespeichert. Dieser Algorithmus kann die Funktion P1 = f(Ui(t1)) gemäß Figur 2 oder eine geeignete Tabelle enthalten. Das Ausgangssignal für den Druck P₁ dient dann zur Plausibilitätsprüfung des gemessenen Raildrucks bzw. als Ersatzwert für den Raildruck im Fehlerfall.

## Patentansprüche

1. Verfahren zur Bestimmung des Raildrucks (P₁) eines Einspritzventils (1), mit einem spannungsgesteuerten piezoelektrischen Aktor (2), wobei der piezoelektrische Aktor (2) mittels eines hydraulischen Kopplers (4) eine Düsennadel (11) betätigt, um eine in einem Hochdruckkanal (13) mit dem Raildruck (P₁) beaufschlagte Flüssigkeitsmenge freizugeben, **dadurch gekennzeichnet, daß** der Raildruck (P₁) über den hydraulischen Koppler (4) auf den piezoelektrischen Aktor (2) einwirkt und im Aktor (2) eine Piezospannung (Uᵢ) erzeugt, und daß aus der Piezospannung (Uᵢ) mittels eines vorgegebenen Algorithmus der Raildruck (P₁) berechnet wird.

2. Verfahren nach Anspruch 1, **dadurch gekennzeichnet, daß** der berechnete Raildruck im wesentlichen nach der Geradengleichung${\text{P}}_{\text{1}} {\text{= a ∗ U}}_{\text{i}} \text{+ b}$ bestimmt wird, wobei a ein Proportionalitätsfaktor und b ein Offset-Wert ist.

3. Verfahren nach Anspruch 1 oder 2, **dadurch gekennzeichnet, daß** Vergleichswerte in einer Tabelle abgelegt sind.

4. Verfahren nach einem der vorhergehenden Ansprüche, **dadurch gekennzeichnet, daß** die Piezospannung (Uᵢ) zeitlich direkt vor dem nachfolgenden Ladevorgang des Kopplers (4) gemessen wird.

5. Verfahren nach einem der vorhergehenden Ansprüche, **dadurch gekennzeichnet, daß** ein Drucksensor (D) vorgesehen ist, der an einer geeigneten Stelle im Hochdrucksystem angeordnet ist, und daß der gemessene Raildruck mit dem berechneten Raildruck verglichen wird.

6. Verfahren nach Anspruch 5, **dadurch gekennzeichnet, daß** bei Über- oder Unterschreiten eines vorgegebenen Schwellwertes für die Differenz der Druckwerte eine Fehlermeldung ausgegeben wird.

7. Verfahren nach Anspruch 5 oder 6, **dadurch gekennzeichnet, daß** die Fehlermeldung gespeichert wird.

8. Verfahren nach einem der vorhergehenden Ansprüche, **dadurch gekennzeichnet, daß** das Einspritzventil zur Kraftstoffeinspritzung in ein Common-Rail-System eines Verbrennungsmotors verwendet wird.

9. Verfahren nach einem der Ansprüche 5 bis 8, **dadurch gekennzeichnet, daß** bei Überschreiten des vorgegebenen Schwellwertes eine Notlauffunktion erkannt wird.

## Claims

1. Method for determining the rail pressure (P₁) of an injection valve (1), having a voltage-controlled piezoelectric actuator (2), the piezoelectric actuator (2) actuating a nozzle needle (11) by means of a hydraulic coupler (4), in order to release a liquid quantity subjected to the rail pressure (P₁) in a high-pressure duct (13), **characterized in that** the rail pressure (P₁) acts on the piezoelectric actuator (2) via the hydraulic coupler (4), and a piezoelectric voltage (Uᵢ) is generated in the actuator (2), and **in that** the rail pressure (P₁) is calculated from the piezoelectric voltage (Uᵢ) by means of a predetermined algorithm.

2. Method according to Claim 1, **characterized in that** the calculated rail pressure is determined essentially according to the linear equation${\text{P}}_{\text{1}} {\text{= a ∗ U}}_{\text{i}} \text{+ b,}$ a being a proportionality factor and b an offset value.

3. Method according to Claim 1 or 2, **characterized in that** comparative values are filed in a table.

4. Method according to one of the preceding claims, **characterized in that** the piezoelectric voltage (Uᵢ) is measured directly in time before the subsequent operation of charging the coupler (4).

5. Method according to one of the preceding claims, **characterized in that** a pressure sensor (D) is provided, which is arranged at a suitable point in the high-pressure system, and **in that** the measured rail pressure is compared with the calculated rail pressure.

6. Method according to Claim 5, **characterized in that** a fault warning is issued if a predetermined threshold value for the difference in the pressure values is overshot or undershot.

7. Method according to Claim 5 or 6, **characterized in that** the fault warning is stored.

8. Method according to one of the preceding claims, **characterized in that** the injection valve is used for the injection of fuel into a common-rail system of an internal combustion engine.

9. Method according to one of Claims 5 to 8, **characterized in that** an emergency running function is recognized when the predetermined threshold value is overshot.

## Revendications

1. Procédé pour déterminer la pression de rampe (P₁) d'un injecteur (1) comportant un actionneur (2) piézoélectrique commandé en tension, d'après lequel l'actionneur (2) piézoélectrique actionne une aiguille d'injecteur (11) à l'aide d'un coupleur (4) hydraulique afin de libérer une quantité de liquide alimentée en pression de rampe (P₁) dans un canal à haute pression (13),
**caractérisé en ce que**
la pression de rampe (P₁) agit sur l'actionneur (2) piézoélectrique par l'intermédiaire du coupleur (4) hydraulique et produit une tension piézoélectrique (Uᵢ) dans l'actionneur (2), et
la pression de rampe (P₁) est calculée à partir de la tension piézoélectrique (Uᵢ) à l'aide d'un algorithme prédéfini.

2. Procédé selon la revendication 1,
**caractérisé en ce que**
la pression de rampe calculée est principalement déterminée par l'équation linéaire${\text{P}}_{\text{1}} {\text{= a ∗ U}}_{\text{i}} \text{+ b,}$ où a est un facteur de proportionnalité et b une valeur de décalage.

3. Procédé selon la revendication 1 ou 2,
**caractérisé en ce que**
des valeurs de comparaison sont enregistrées dans un tableau.

4. Procédé selon l'une des revendications précédentes,
**caractérisé en ce que**
la tension piézoélectrique (Uᵢ) est mesurée dans le temps juste avant que le coupleur (4) subisse l'opération suivante de chargement.

5. Procédé selon l'une des revendications précédentes,
**caractérisé en ce que**
on prévoit un capteur de pression (D) placé à un endroit adapté dans le système à haute pression, et
la pression de rampe mesurée est comparée à la pression de rampe calculée.

6. Procédé selon la revendication 5,
**caractérisé en ce qu'**
un message d'erreur est émis lorsqu'une valeur seuil prédéfinie est dépassée ou n'est pas atteinte pour la différence entre les valeurs de pression.

7. Procédé selon la revendication 5 ou 6,
**caractérisé en ce que**
le message d'erreur est mémorisé.

8. Procédé selon l'une des revendications précédentes,
**caractérisé en ce que**
l'injecteur est utilisé pour injecter du carburant dans un système à rampe commune d'un moteur à combustion interne.

9. Procédé selon l'une des revendications 5 à 8,
**caractérisé en ce qu'**
un fonctionnement de secours est reconnu lorsque la valeur seuil prédéfinie est dépassée.
